# EUROPÄISCHE PATENTSCHRIFT

(11) **EP 0 092 630 B1**
(45) Veröffentlichungstag und Bekanntmachung des Hinweises auf die Patenterteilung: **06.08.1986**
(21) Anmeldenummer: 82440013.9
(22) Anmeldetag: 27.04.1982
(51) Int. Cl.: E05B 63/20, E05C 9/02

(54) **Schlossgetriebe für den Flügel von Türen**
Lock gear for door wing
Engrenage de serrure pour battant de porte

(43) Veröffentlichungstag der Anmeldung: 02.11.1983
(73) Patentinhaber: FERCO INTERNATIONAL Usine de Ferrures de Bâtiment Société à responsabilité limitée, F-57400 Sarrebourg (FR)
(72) Erfinder: Arnold, André, F-57400 Sarrebourg (FR)
(74) Vertreter: Glawe, Delfs, Moll & Partner

## Beschreibung

Die Erfindung betrifft ein Schlossgetriebe für den Flügel von Türen, mit mindestens einer Treibstange, die mindestens ein Riegelelement trägt, parallel zur Stulpschiene des Schlossgetriebes angeordnet und verschiebbar ist und durch eine Federkraft in die Schliessstellung gedrückt wird, einem auf die Treibstange wirkenden Antriebselement zum Verschieben der Treibstange gegen die Federkraft in die Öffnungsstellung, einer mit der Treibstange zusammenwirkenden Arretiereinrichtung, die in Öffnungsstellung der Treibstange selbsttätig einrastet und diese in Öffnungsstellung arretiert und beim Schliessen des Flügels durch den Feststellrahmen zum Ausrasten gebracht wird, und einem mittels eines Schlüssels quer zur Treibstange verschiebbaren Riegel (DE-C-1 062143).

Bei bekannten Beschlägen wird die Treibstange mittels der Türklinke betätigt, die zum Zurückziehen der Falle des Schlossgetriebes dient. Mit dieser Klinke ist ein schwenkbares Antriebselement gekoppelt, welches auf die Treibstange einwirkt. Die Betätigung des Riegels mittels Schlüssel ist völlig unabhängig von der Betätigung der Treibstange.

Bei einem Beschlag dieser Art wird beim Betätigen der Klinke zum Entriegeln und Öffnen des Flügels die Treibstange in ihre Öffnungsstellung bewegt und dort durch eine Arretiervorrichtung arretiert. Diese Arretierung bleibt auch dann erhalten, wenn bei geöffnetem Flügel die Klinke auf- und abbewegt wird. Beim Schliessen, d.h. Zudrücken des Flügels, schlägt ein Hebel der Arretiervorrichtung am feststehenden Rahmen an und löst die Arretierung aus, so dass die Treibstange durch eine Federbelastung selbsttätig in die Schliessstellung zurückkehrt und die Riegelelemente in die zugeordneten Schliessbleche des feststehenden Rahmens einrasten. Man erhält somit beim Schliessen des Türflügels eine automatische Verriegelung nicht nur mittels der gewöhnlichen Schlossfalle, sondern zusätzlich mittels der an der Treibstange sitzenden Riegelelemente.

Ein mit diesem bekannten Beschlag versehener Türflügel kann aber nur dann von beiden Seiten geöffnet werden, wenn er auf beiden Seiten eine Klinke oder einen Drehgriff aufweist. Es ist aber häufig, insbesondere bei Aussentüren, erwünscht, dass auf der einen Seite, nämlich der Aussenseite, keine Klinke vorhanden ist, sondern der Türflügel mittels eines Schlüssels geöffnet werden kann.

Es ist daher die Aufgabe der Erfindung, einen Beschlag der genannten Art so auszubilden, dass er mittels eines Schlüssels auch ohne Betätigung einer Klinke in Öffnungsstellung gebracht werden kann.

Diese Aufgabe wird erfindungsgemäss dadurch gelöst, dass der Riegel das Antriebselement zum Verschieben der Treibstange bildet und mit der Treibstange durch eine die in Öffnungsrichtung des Riegels wirkende Verschiebekraft in eine in Öffnungsrichtung der Treibstange wirkende Verschiebekraft umlenkende Antriebsübertragung gekuppelt ist und dass in der Antriebsübertragung ein nur in Richtung der Öffnungsbewegung des Riegels kraftübertragendes, bei Erreichen der Öffnungsstellung des Riegels ausser Eingriff kommendes und in Richtung der Schliessbewegung des Riegels nicht kraftübertragendes Kupplungselement vorgesehen ist.

Hierdurch wird der Vorteil erzielt, dass beim Bewegen des Riegels in die Öffnungsstellung mittels eines Schlüssels automatisch auch die Treibstange und die an ihr befestigten Riegelelemente in ihre Öffnungsstellung bewegt und dort durch die beim Öffnen des Türflügels selbsttätig einrastende Arretierung arretiert werden. Andererseits ist aber, wenn der Riegel sich in Öffnungsstellung befindet, die Treibstange wieder so freigegeben, dass sie beim Schliessen des Türflügels und Ausrasten der Arretierung selbsttätig in ihre Schliessstellung zurückkehrt, ohne von dem in Öffnungsstellung befindlichen Riegel daran gehindert zu sein. Ferner stellt die in die Schliessstellung zurückgekehrte Treibstange kein Hindernis für die Verschiebung des Riegels in dessen Schliessstellung dar.

Vorteilhafte Merkmale einer bevorzugten Ausführungsform der Erfindung sind in den Unteransprüchen angegeben.

Eine Ausführungsform der vorliegenden Erfindung wird anhand der folgenden Zeichnung im einzelnen beschrieben. Es zeigt:
Fig. 1 eine schematische Darstellung des erfindungsgemässen Schlossgetriebes, teilweise perspektivisch bzw. im Schnitt, in der Stellung bei gechlossener und verriegelter Tür.
Fig. 1a ist eine Seitenansicht des Schlossgetriebes nach Fig. 1 in etwas geänderter Ausführung.
Fig. 2 in ähnlicher Darstellung wie Fig. 1, aber unperspektivisch, das Schlossgetriebe nach Fig. bei entriegelter und offener Tür.
Fig. 3-8 verschiedene Stellungen der zusammenwirkenden Teile.

Für das Verständnis der Erfindung nicht erforderliche Teile sind in den Zeichnungen teilweise weggelassen bzw. nur angedeutet.

Das in den Fig. 1 und 2 gezeigte Schlossgetriebe für den Flügel von Türen hat unter einer Stulpschiene 1, die an der Schmalseite des Türflügels befestigt ist, eine Treibstange 2, die in an sich bekannter Art und Weise Riegelelemente, z.B. 2a, trägt und durch eine bei 20 angedeutete Feder in ihre Schliessrichtung «s» gedrückt wird, und gegen diese Federkraft hin zur Schliessrichtung «s» entgegengesetzter Richtung verschiebbar ist, um die Riegelelemente 2a vom feststehenden Rahmen zu entriegeln. Im Bereich eines in den Türflügel eingesetzten Schlossgehäuses 30 mit einem zur Treibstange 2 senkrecht verschiebbaren Riegel 3 ist die Treibstange 2 unterbrochen und durch eine Verbindungsplatte 4 verbunden, auf die die Feder 20, z.B. als Druckfeder, wirkt. Unterhalb des Riegels 4 ist an der Stulpschiene 1 eine Arretiereinrichtung 5 gelagert, die zum Arretieren der Treibstangenverbindungsplatte 4 in ihrer in Fig. 2 gezeigten Öffnungsstellung dient. Sie besteht aus einer bei 21 schwenkbar gelagerten Platte 22 mit einem Vorsprung 6, der in der gegen die Schliessrichtung «s» nach oben verschobenen Stellung der Treibstange 2 unter der Kraft einer Feder 24 in eine dafür vorgesehene Aussparung 7 der Treibstangenverbindungsplatte 4 einrastet. Eine mit der Platte 22 drehfest verbundene Platte 25 an der Aussenseite der Stulpschiene 1 trägt einen Anschlagstift 8, der beim Schliessen des Flügels am feststehenden Rahmen anschlägt, wodurch die Platten 22, 25 gegen die Kraft der Feder 24 ausschwenken, der arretierende Eingriff des Vorsprungs 6 in die Ausnehmung 7 selbsttätig wieder gelöst wird, so dass die Treibstange 2 aufgrund der Kraft der Feder 20 wieder in die Schliessrichtung «s» gedrückt wird und damit die Verriegelung durch die Riegelzapfen 2a einrastet.

Der senkrecht zur Treibstange 2 verschiebbare Riegel 3 ist durch Drehen des Schlosszylinders 9 mittels eines Schlüssels zu verschieben. Dabei wird in an sich bekannter Weise die mit dem Schlüssel ausgeübte Drehkraft über ein kraft- übersetzendes Zahnradgetriebe 26 auf den Riegel 3 übertragen. Der Riegel 3 besteht aus einem äusseren Teil 10, das mit dem feststehenden Rahmen verriegelnd zusammenwirkt, und einem inneren Teil 11, das an seiner Unterseite als Zahnstange 12 ausgebildet ist und mit dem letzten Zahnrad 13 des kraftübersetzenden Getriebes 26 zusammenwirkt.

Der äussere Teil 10 des Riegels 3 übergreift C-förmig das T-förmig ausgebildete Ende des inneren Teils 11, so dass das innere Teil relativ zum äusseren Teil in beiden Richtungen mit dem toten Gang, der etwa der halben Verschiebestrecke des inneren Teils entspricht, verschoben werden kann, bevor es eine Mitnahmekraft auf den äusseren Teil ausübt und diesen auf dem Rest der Verschiebestrecke in Öffnungs- oder Schliessrichtung verschiebt.

In einer Ausnehmung innerhalb des inneren Teils 11 des Riegels ist ein Kupplungselement 14 angeordnet, das aus einer Rampe 15 mit ansteigender Arbeitsfläche 16 und einer Halteplatte 17 besteht. Die Halteplatte 17 und damit die Rampe 15 sind an der Rückwand 28 des inneren Teils 11 bei 29 schwenkbar gelagert.

Das Kupplungselement 14 stützt sich nach unten gegen die untere Begrenzung der Ausnehmung des inneren Teils 11 des Riegels, und ausserdem gegen einen von der Rückwand 28 vorspringenden Schrägnocken 19 ab. Bei Bewegung des Teils 11 des Riegels in Fig. 1 nach rechts in die Öffnungsstellung wirkt die Arbeitsfläche 16 der Rampe 15 mit einem an der Verbindungsplatte 4 der Treibstange befestigten Nockenfolger 18 derart zusammen, dass sie diesen und damit die Verbindungsplatte 4 mit der Treibstange 2 nach oben verschiebt. Wird dagegen das innere Teil 11 des Riegels aus der Stellung nach Fig. 2 nach links in Schliessrichtung verschoben, so kann das Kupplungselement 14, wenn die Unterseite der Rampe auf den Nockenfolger 18 trifft, durch Schwenken nach oben ausweichen und den Nockenfolger überreiten.

Im folgenden wird die Funktionsweise des Beschlages anhand der Stellungen der im vorstehenden beschriebenen Teile, wie sie in den Fig. 3 bis 8 gezeigt sind, beschrieben.

In der, in der Fig. 3 und Fig. 1 gezeigten Schliessstellung der Treibstange 2 und bei in Schliessstellung befindlichem Riegel 3 befindet sich der Nockenfolger 18 am unteren Teil der ansteigenden Rampe 15. Wird der Riegel 3 durch Betätigung des Schliesszylinders 9 verschoben, so bewegt sich aufgrund des toten Ganges zuerst das innere Teil 11 des Riegels 3, welches mit seiner Zahnstange 12 mit dem Zahnrad 13 des Getriebes 26 im Eingriff steht. Mit der Verschiebung des inneren Teils 11 wird, wie aus der Fig. 4 ersichtlich, die Rampe 15 ebenfalls verschoben, so dass der Nockenfolger 18 an der Arbeitsfläche 16 zum Anliegen kommt und durch die schräg ansteigende Arbeitsfläche 16 angehoben wird. Da der Nockenfolger 18 starr mit der Treibstangenverbindungsplatte 4 verbunden ist, wird somit die Treibstange 2 entgegen die in Schliessrichtung «s» wirkende Federkraft angehoben. In etwa der zweiten Hälfte der Verschiebung des inneren Teils 11 nimmt dasselbe das äussere Teil 10 des Riegels 3 mit.

Nachdem durch die Verschiebung des inneren und äusseren Teils 11 und 10 des Riegels 3 die in Fig. 5 gezeigte Stellung des Nockenfolgers 18 erreicht worden ist, treten die Riegelelemente 2a und der Riegel 3 aus den ihnen am feststehenden Rahmen zugeordneten Schliessblechen aus, und der Türflügel kann geöffnet werden. Dabei löst sich der Anschlagstift 8 vom feststehenden Rahmen und der Vorsprung 6 schwenkt in die Aussparung 7 ein. Nach Weiterbetätigen des Schliesszylinders 9 bis in die Endstellung, in der der Schlüssel entnommen werden kann, befindet sich der Nockenfolger 18 in der, in der Fig. 2 dargestellten Stellung am oberen Teil der Rampe 15, die Verbindungsplatte 4 der Treibstange 2 auf dem Vorsprung 6 abgesetzt und arretiert, und der Riegel 3 in seiner eingezogenen Öffnungsstellung. In der vorbeschriebenen Öffnungsstellung des Schlossgetriebes kann der Riegel 3 nicht ausgeschlossen werden, denn der Nockenfolger 18 bildet einen Anschlag für den oberen Teil der Rampe 15.

Wird der Türflügel mit dem in dieser, in der Fig. 2 gezeigten Öffnungsstellung befindlichen Schlossgetriebe zugedrückt, so wird die Arretierung zwischen Treibstangenverbindungsplatte 4 und Platte 22 gelöst, da der Vorsprung 6 an der Platte 22 aus dem Eingriff in die Aussparung 7 ausschwenkt und die Treibstangenverbindungsplatte 4 und damit die Treibstange 2 kehren aufgrund der Wirkung der Feder 20 in die, in der Fig. 6 gezeigte Position zurück, in der die Riegelelemente 2a der Treibstange 2 verriegelt sind. Mit der Bewegung der Verbindungsplatte 4 gelangt auch der Nockenfolger 18 in die, in der Fig. 6 gezeigte Stellung links unterhalb der Rampe 15 liegend. In dieser Stellung kann der Riegel 3 in Schliessrichtung durch Betätigen des Schliesszylinders 9 verschoben werden. Dabei wird die Rampe 15, die bei 29 am inneren Teil 11 des Riegels 3 drehbar gelagert ist, wie aus Fig. 7 ersichtlich, während der Bewegung des inneren Teils 11, durch den Nockenfolger 18 etwas angehoben und gleitet über diesen hinweg. In der, in der Fig. 8 gezeigten Stellung, in der der Riegel 3 wieder versperrt ist, ist die durch eine nicht dargestellte Feder vorgespannte Rampe 15 wieder zurückgefallen, und der Nockenfolger 18 befindet sich wiederum rechts unten neben der Rampe. Während dem Gleiten der Rampe 15 über den Nockenfolger 18 wird diese Gleitbewegung nicht durch den Schrägnocken 19 behindert, sobald sich der Nokkenfolger 18 in seiner korrekten unteren Stellung gemäss Fig. 6 befindet. Sollte dies beispielsweise aufgrund einer klemmenden Feder od. dgl. nicht der Fall sein, so drückt der Schrägnocken 19 während seiner Bewegung in die Sperrichtung des Riegels 3 den Nockenfolger 18 nach unten.

Der Türflügel kann durch Betätigen einer beispielsweise innen mit einer Nuss 33 verbundenen Klinke geöffnet werden, sofern dazu der Riegel 3 zuvor in die in Fig. 6 gezeigte Öffnungsstellung gebracht worden ist. Dazu ist auf der Nuss 33 ein hebelförmiges weiteres Antriebsglied 32 einerends gelagert. Das andere Ende des Antriebsgliedes 32 steht in 31 mit der Verbindungsplatte 4, und somit mit der Treibstange 2 in Eingriff. Die Lagerung des Antriebsgliedes 32 auf der Nuss 33 ist begrenzt und erlaubt nur einen Leergang des Antriebsgliedes 32 im Verhältnis zur Nuss 33, der dem Hub der Treibstange 2 entspricht. Dieser Leergang ist so angeordnet, dass die Treibstange 2 aus der Öffnungsstellung in die Schliessstellung gleiten kann, ohne über das Antriebsglied 32 auf die Nuss 33 und somit auf die Klinke einzuwirken, danach jedoch ohne Leergang von der Klinke und der Nuss 33 über das Antriebsglied 32 wieder in die Öffnungsstellung gebracht werden kann.

Durch den toten Gang zwischen innerem und äusserem Teil 11 und 10 des Riegels 3 ist es vorteilhafterweise möglich, bei einem vorbestimmten Riegelausschluss den Hub der Rampe 15 zu vergrössern und somit eine funktionserleichternde geringere Steigung der Rampe 15 zu ermöglichen. Auch wird dadurch das zur Entkupplung des Riegels 3 von der Treibstange 2 benötigte Entfernen des Nockenfolgers 18 von dem oberen Ende der Rampe 15 erleichtert. Des weiteren wird die Breite des Schlossgehäuses und somit dessen Einbautiefe in normalen Grenzen gehalten.

Zweckmässigerweise ist die Rampe 15 an ihrer Arbeitsfläche 16 mit Stufen versehen, auf denen der Nockenfolger 18 verweilen kann, während beim Aufschliessen die Schliessumdrehung des Schlüssels, beispielsweise zum Umgreifen, unterbrochen wird. Man kann also auch während des Aufschliessens den Schlüssel loslassen, ohne dass die Feder 20 die Verbindungsplatte 4 mit dem Nockenfolger 18 wieder nach unten bewegt und ohne dass der Nockenfolger 18 über die Rampe 15 eine Rückstellkraft auf den Riegel 3 ausübt.

## Patentansprüche

1. Schlossgetriebe für den Flügel von Türen, mit mindestens einer Treibstange (2), die mindestens ein Riegelelement (2a) trägt, parallel zur Stulpschiene (1) des Schlossgetriebes angeordnet und verschiebbar ist und durch eine Federkraft in die Schliessstellung gedrückt wird, einem auf die Treibstange (2) wirkenden Antriebselement zum Verschieben der Treibstange gegen die Federkraft in die Öffnungsstellung, einer mit der Treibstange zusammenwirkenden Arretiereinrichtung (5), die in Öffnungsstellung der Treibstange selbsttätig einrastet und diese in Öffnungsstellung arretiert und beim Schliessen des Flügels durch den Feststellrahmen zum Ausrasten gebracht wird, und einem mittels eines Schlüssels quer zur Treibstange (2) verschiebbaren Riegel (3), dadurch gekennzeichnet, dass der Riegel (3) das Antriebselement zum Verschieben der Treibstange (2) bildet und mit der Treibstange (2) durch eine die in Öffnungsrichtung des Riegels wirkende Verschiebekraft in eine in Öffnungsrichtung der Treibstange wirkende Verschiebekraft umlenkende Antriebsübertragung (15, 18) gekuppelt ist und dass in der Antriebsübertragung ein nur in Richtung der Öffnungsbewegung des Riegels (3) kraftübertragendes, bei Erreichen der Öffnungsstellung des Riegels (3) ausser Eingriff kommendes und in Richtung der Schliessbewegung des Riegels nicht kraftübertragendes Kupplungselement (14) vorgesehen ist.

2. Schlossgetriebe nach Anspruch 1, dadurch gekennzeichnet, dass das Kupplungselement (14) eine am Riegel (3) beweglich gelagerte Rampe (15) mit ansteigender Arbeitsfläche (16) aufweist, die mit einem Nockenfolger (18) der Treibstange (2) zusammenwirkt und sich in Verschieberichtung der Treibstange über deren ganzen Öffnungshub und in Verschieberichtung des Riegels nur über einen Teil von dessen Öffnungshub erstreckt, wobei in Schliesslage des Riegels (3) die von einem Widerlager am Riegel abgestützte Rampe (15) mit ihrer Arbeitsfläche (16) dem Nokkenfolger (18) zugewendet ist und auf diesen beim Öffnungshub des Riegels kraftübertragend einwirkt, während bei in Öffnungslage befindlichem Riegel (3) die Rampe (15) mit ihrer Rückseite dem Nockenfolger (18) zugewendet ist und diesem beim Schliesshub des Riegels (3), vom Widerlager abhebend, ausweicht.

3. Schlossgetriebe nach Anspruch 1 oder 2, dadurch gekennzeichnet, dass der Riegel (3) zweiteilig ausgebildet ist mit einem inneren Teil (11), das durch den Schlüssel verschiebbar ist, und einem äusseren Teil (10), das mit dem Feststellrahmen verriegelnd zusammenwirkt und mit dem inneren Teil (11) mit totem Gang gekoppelt ist, und dass das Kupplungselement (14) am inneren Teil (11) des Riegels angeordnet ist.

4. Schlossgetriebe nach einem der Ansprüche 1 bis 3, dadurch gekennzeichnet, dass der Riegel (3) durch den Schlüssel über ein kraftübersetzendes Getriebe (26) betätigbar ist.

5. Schlossgetriebe nach Anspruch 2, dadurch gekennzeichnet, dass die Arbeitsfläche (16) der Rampe (15) Abschnitte mit unterschiedlicher Steigung und/oder Ruheabschnitte ohne Steigung aufweist.

6. Schlossgetriebe nach Anspruch 2, dadurch gekennzeichnet, dass an der Rückseite der Rampe (15) am Riegel (3) ein unbeweglicher Schrägnocken (19) angeordnet ist, der sich nur über einen Teil der Hubstrecken von Treibstange (2) und Riegel (3) erstreckt und beim Schliesshub des Riegels eine Schliesskraft auf den Nockenfolger (18) der Treibstange, falls diese sich in Öffnungslage befindet, ausübt.

## Claims

1. A lock mechanism for the leaf of a door, with at least one connecting rod (2) which carries at least one bolt element (2a) and which is arranged to be displaceable parallel to the faceplate (1) of the lock mechanism and which is urged into a closed position by spring force, with a drive member acting on the connecting rod (2) so as to displace the connecting rod against the spring force into an open position, with arresting means (5) cooperating with the connecting rod (2), which automatically engage in the open position of the connecting rod and retain the latter in the open position and which, when the door leaf is closed, are caused to be disengaged by the door-locating frame, and with a bolt (3) which can be moved transversely to the connecting rod (2) by means of a key, characterised in that the bolt (3) constitutes the drive member for displacing the connecting rod (2) and is coupled to the connecting rod (2) by a drive transmission (15,18) which converts the displacing force acting in the opening direction of the bolt into a displacing force acting in the opening direction of the connecting rod, and in that in the drive transmission there is provided a coupling element (14) which transmits force only in the direction of the opening movement of the bolt (3), which is disengaged upon reaching the open position of the bolt (3) and which does not transmit force in the direction of the closing movement of the bolt.

2. A lock mechanism according to Claim 1, characterised in that the coupling element (14) has a ramp (15) movably mounted on the bolt (3) and with an ascending working surface (16) which cooperates with a cam follower (18) of the connecting rod (2) and extends, in the displacement direction of the connecting rod, over its entire opening travel and, in the displacement direction of the bolt, only over part of its opening travel, wherein in the closed position of the bolt (3) the ramp (15) supported by an abutment against the bolt faces the cam follower (18) with its working surface (16) and acts thereon to transmit force during the opening travel of the bolt, whereas when the bolt (3) is situated in the open position the ramp (15) faces the cam follower (18) with its rear side and deflects the latter, during the closing travel of the bolt (3), so as to lift it from the abutment.

3. A lock mechanism according to Claim 1 or 2, characterised in that the bolt (3) is made of two parts, with an inner part (11) which can be displaced by the key, and with an outer part (10) which cooperates in locking manner with the door-locating frame and is coupled to the inner part (11) with end play, and in that the coupling element (14) is disposed on the inner part (11) of the bolt.

4. A lock mechanism according to any of Claims 1 to 3, characterised in that the bolt (3) can be actuated by the key via a force-transmitting gear (26).

5. A lock mechanism according to Claim 2, characterised in that the operating surface (16) of the ramp (15) has portions of different gradient and/or non-sloping rest portions.

5. A lock mechanism according to Claim 2, characterised in that an immobile inclined cam (19) is disposed on the rear side of the ramp (15) on the bolt (3), which inclined cam extends only over part of the travel distance of connecting rod (2) and bolt (3), and during the closing travel of the bolt exerts a closing force on the cam follower (18) of the connecting rod, if the latter is situated in the open position.

## Revendications

1. Mécanisme de serrure destiné à des battants de portes et comprenant au moins une tringle de manoeuvre (2) pourvue d'au moins un élément de verrouillage (2a), déplaçable et disposée parallèlement à la barre à revers (1) du mécanisme de serrure et poussée dans la position de fermeture par la force d'un ressort, un élément de commande agissant sur la tringle de manoeuvre (2) pour la déplacer à l'encontre de la force du ressort dans la position d'ouverture, un dispositif d'arrêt (5) agissant conjointement avec la tringle de manoeuvre, s'encliquetant automatiquement dans la position d'ouverture de la tringle de manoeuvre, bloquant celle-ci dans la position d'ouverture et cessant d'être encliqueté par le cadre fixe lorsque le battant est fermé, et un verrou (3) déplaçable au moyen d'une clef transversalement à la tringle de manoeuvre (2), caractérisé en ce que le verrou (3) forme l'élément de commande pour le déplacement de la tringle de manoeuvre (2) et est accouplé à la tringle de manoeuvre (2) par une transmission de commande (15,18) modifiant la force de déplacement agissant dans le sens de l'ouverture du verrou en une force de déplacement agissant dans le sens de l'ouverture de la tringle de manoeuvre et en ce qu'on a prévu, dans la transmission de commande, un élément d'accouplement (14) ne transmettant la force que dans la direction du mouvement d'ouverture du verrou (3), cessant d'être en prise lorsqu'est atteinte la position d'ouverture du verrou (3) et ne transmettant pas la force dans la direction du mouvement de fermeture du verrou.

2. Mécanisme de serrure selon la revendication 1, caractérisé en ce que l'élément d'accouplement (14) présente une rampe (15) montée à l'état mobile sur le verrou (3), pourvue de la surface de travail (16) ascendante, agissant conjointement avec un suiveur à came (18) de la tringle de manoeuvre (2) et s'étendant dans la direction du déplacement de la tringle de manoeuvre sur sa course d'ouverture entière et dans la direction de déplacement du verrou seulement sur une partie de sa course d'ouverture, cependant que, dans la position de fermeture du verrou (3), la rampe (15) soutenue par une butée du verrou est orientée par sa surface de travail (16) vers le suiveur à came (18) et agit sur celui-ci en transmettant la force lors de la course d'ouverture du verrou, tandis que, dans le verrou (3) se trouvant dans la position d'ouverture, la rampe (15) est orientée par sa face arrière vers le suiveur à came (18) et écarte celui-ci, en quittant la butée, lors de la course de fermeture du verrou (3).

3. Mécanisme de serrure selon l'une quelconque des revendications 1 et 2, caractérisé en ce que le verrou (3) est réalisé en deux parties, à savoir une partie intérieure (11) déplaçable par la clef et une partie extérieure (10) agissant conjointement par verrouillage avec le cadre fixe et accouplée au point mort avec la partie intérieure (11); et en ce que l'élément d'accouplement (14) est disposé sur la partie intérieure (11) du verrou.

4. Mécanisme de serrure selon l'une quelconque des revendications 1 à 3, caractérisé en ce que le verrou (3) peut être mis en action par la clef, par l'intermédiaire d'un engrenage (26) multipliant la force.

5. Mécanisme de serrure selon la revendication 2, caractérisé en ce que la surface de travail (16) de la rampe (15) comprend des sections à pente différente et/ou des sections de repos sans pente.

6. Mécanisme de serrure selon la revendication 2, caractérisé en ce qu'on a disposé, sur la face arrière de la rampe (15) du verrou (3), une came oblique (19) immobile qui ne s'étend que sur une partie du parcours de la course de la tringle de manoeuvre (2) et du verrou (3) et qui, durant la course de fermeture du verrou, exerce une force de fermeture sur le suiveur à came (18) de la tringle de manoeuvre, au cas où celle-ci se trouve dans la position d'ouverture.
